# EUROPÄISCHE PATENTSCHRIFT

(11) **EP 0 304 563 B1**
(45) Veröffentlichungstag und Bekanntmachung des Hinweises auf die Patenterteilung: **11.03.1992**
(21) Anmeldenummer: 88108988.2
(22) Anmeldetag: 06.06.1988
(51) Int. Cl.: B26D 1/00

(54) **Schneidmesser**
Trimming cutter
Couteau à rogner

(30) Priorität: 12.06.1987 DE 3719721
(43) Veröffentlichungstag der Anmeldung: 01.03.1989
(73) Patentinhaber: Gämmerler, Hagen, 82057 Icking (DE)
(72) Erfinder: Gämmerler, Gunter, Dipl.-Ing. (FH), D-8021 Icking (DE)
(74) Vertreter: Staeger, Sigurd, Dipl.-Ing.

(56) Entgegenhaltungen:
- DE-A- 3 536 989
- DE-C- 50 452
- DE-C- 419 837
- US-A- 3 813 981

## Beschreibung

Die Erfindung bezieht sich auf ein Schneidmesser für Rotationsschneidanlagen für Papier, insbesondere mehrlagige vereinzelte Papierprodukte gemäß dem Oberbegriff des Anspruchs 1.

Aus der DE-A-35 36 989 ist ein Schneidmesser dieser Art bekannt; die einzeln radial angeordneten Klingen sind in Aussparungen an der Schneidebene zugekehrten Innenseite des Grundkörpers eingelötet.

In Rotationsschneidanlagen werden gewöhnlich Rundmesser und entsprechende Gegenmesser zum Schneiden von Papierprodukten, z.B. in Schuppenform, verwendet. Neben diesen Schneidmessern sind auch solche mit radialen Vorsprüngen oder mit Sägezähnen (s. z.B. US-A-3 813 981) bekannt. Sämtliche Schneidmesser dieser Art sind in der Schneidfläche oder in den Schneidflächen nachschleifbar, was jedoch vor allem zur Folge hat, daß der Durchmesser der Schneidfläche verringert wird. Darüber hinaus haben sich diese bekannten Schneidmesser deshalb nicht besonders bewährt, weil deren Lebensdauer relativ gering ist.

Der Erfindung liegt die Aufgabe zugrunde, die Lebensdauer von Schneidmessern der eingangs genannten Art zu erhöhen und gleichzeitig zu gewährleisten, daß der jeweils wirksame Radius der Schneidflächen auch nach einem etwaigen Nachschleifen unverändert bleiben kann.

Diese Aufgabe wird durch die kennzeichnenden Merkmale des Anspruchs 1 gelöst.

Auch nach dem etwaigen Nachschleifen wird durch die Verschiebbarkeit der Klingen der Radius der Schleiffläche unverändert beibehalten.

Nach einer bevorzugten Ausführungsform der Erfindung sind die Klingen im Längsschnitt rechteckig ausgebildet und bilden in Zahnform die Schneidfläche. Vorzugsweise schließen die Klingen mit der Schneidebene einen Winkel von 10 - 22°, vorzugsweise 16°, ein.

Voraussetzung für eine derartige Verschiebbarkeit der einzelnen Klingen ist eine kegelstumpfartige Ausbildung des Grundkörpers, gegebenenfalls können im Grundkörper Schulterflächen vorgesehen sein, um die jeweiligen Klingen in ihrer Ausgangsstellung rückwärtig abzustützen.

Nach einer bevorzugten Ausführungsform der Erfindung sind die Klingen in länglichen Aussparungen des Grundkörpers verschiebbar gelagert.

Nach einer weiteren Abwandlung der Erfindung schließen die Längsachsen der Klingen einen spitzen Winkel zum jeweiligen Radius des Grundkörpers ein; dieser Winkel kann 9 - 12°, vorzugsweise 9°, betragen.

Auch wenn die Zahl der zu verwendenden Klingen von der Größe des Schneidmessers abhängt, hat es sich herausgestellt, daß bei einem Schneidmesser mit einem Durchmesser von z.B. 32 cm 35 - 45, vorzugsweise 40 Klingen, auf den Umfang des Grundkörpers verteilt sein können.

Die Klingen sind zweckmäßigerweise ca. 3 - 5 mm, vorzugsweise 4 mm, stark. Auch können die die Klingen aufnehmenden länglichen Aussparungen in bezug auf einen ihnen zugeordneten Radius um ca. 25 - 31 mm, vorzugsweise 28 mm, parallel versetzt sein.

Vorzugsweise sind die Klingen in den länglichen Aussparungen durch zwei Schraubbolzen gehalten.

Als besonders zweckmäßig hat es sich erwiesen, daß die Klingen aus einem vom Grundkörper abweichenden besonders gehärtetem Stahl bestehen. Auf diese Weise ist es möglich, die Lebensdauer des Schneidmessers besonders gut zu verlängern, wobei der Grundkörper sogar noch bei vollständigem Ersatz der Klingen Verwendung finden kann.

In den Zeichnungen ist ein Beispiel einer Ausführungsform der Erfindung schematisiert dargestellt; sie wird nachfolgend näher beschrieben. Es zeigt:
- Fig. 1: eine Draufsicht auf diese Ausführungsform,
- Fig. 2: einen Schnitt gemäß Linie 2-2 in Fig. 1 und
- Fig. 3: ein Detail in vergrößertem Maßstab, ebenfalls in Draufsicht.

Ein Schneidmesser 1 mit einem Durchmesser 2 von annähernd 32 cm ist, wie aus Fig. 2 ersichtlich, kegelstumpfförmig ausgebildet, wobei die Fläche 3 in bezug auf die Schneidebene 4 einen Winkel 5 von 16° einschließt.

Der mittige kranzartig ausgebildete Bereich des Grundkörpers 6 weist eine ebenfalls konisch verlaufende Außenrandfläche 7 auf, die jedoch, wie insbesondere aus Fig. 2 ersichtlich, im Bereich der jeweiligen Klingen 8 Aussparungen 9 aufweist. Der Grundkörper 6 besteht aus einem für Schneidmesser üblichen Material; demgegenüber sind die Klingen 8 mit einer Stärke von 4 mm aus einem besonders gehärteten Stahl hergestellt.

Die Klingen 8 weisen in Draufsicht zumindest in bezug auf ihre Schneidfläche 10 hin einen rechteckigen Querschnitt auf, während sie an ihrem zur Mitte weisenden Ende 11 abgerundet sein können.

Die Klingen 8 weisen jeweils einen Längsschlitz 12 auf, der - wie weiter unten näher beschrieben - zur Aufnahme von Schraubbolzen dient.

Während auf der einen Seite die Klingen 8 schräg in die Schneidebene 6 hineinragen und somit ihre nachschleifbare Fläche 13 in der Schneidebene 4 verläuft, ist auch durch eine Schrägstellung der Klingen 8 (s. Fig. 1) in bezug auf den jeweiligen Radius eine besondere Form der Schneidfläche erreicht, welche in diesem Fall einer Zahnform ähnelt.

In bezug auf einen etwaigen Radius 15 ist bei der dargestellten Ausführungsform die zugeordnete Klinge 8′ um 28 mm versetzt. Dieses Maß ist mit dem Bezugszeichen 16 versehen.

Bei der dargestellten Ausführungsform sind 40 Klingen 8 vorgesehen, so daß sich der Mittelpunkt der Schnittfläche von zwei benachbarten Klingen jeweils um das Maß 17, d.h. 9°, beabstandet.

Die Klingen sind in nicht näher dargestellten Aussparungen 18 im Grundkörper verschiebbar gelagert, wobei jeweils zwei Schraubbolzen 19 und 20 die Klingen in Wirkstellung halten und die Verschiebbarkeit derselben gewährleisten.

Unter Berücksichtigung des radialen Abstandes von Klingenmittelpunkt zu Klingenmittelpunkt ergibt sich somit ein Maß 20′ in der Größe von 5 mm.

Dieses Schneidmesser kann als Einzelmesser oder vor allem in Rotationsschneidanlagen für mehrlagige Papierprodukte z.B. in Schuppenform zusammen mit einem entsprechenden Gegenmesser Verwendung finden. Dieses Gegenmesser, welches gewöhnlich als Untermesser ausgebildet ist, wirkt in der Schneidebene 4 mit der Schneidkante 13 der einzelnen Klingen zusammen.

## Patentansprüche

1. Schneidmesser für Rotationsschneidanlagen für Papier, insbesondere mehrlagige vereinzelte Papierprodukte, mit einem runden Grundkörper (6), dessen zur senkrecht zur Drehachse verlaufenden Schneidebene konische Tragfläche Klingen oder Messer trägt, welche in länglichen Aussparungen (18) des Grundkörpers (6) angeordnet sind, **dadurch gekennzeichnet, daß** die Klingen (8) auf der der Schneidebene gegenüberliegenden Rückfläche (3) des Grundkörpers (6) angeordnet, in den Aussparungen (18) in unterschiedliche Schneidstellungen in Richtung auf die Schneidebene (4) verschiebbar Und in diesen arretierbar sind und aus einem vom Grundkörper (6) abweichenden, besonders gehärteten Stahl bestehen.

2. Schneidmesser nach Anspruch 1, **dadurch gekennzeichnet,** daß die Klingen (8) in Draufsicht rechteckig ausgebildet sind und in Zahnform die Schneidfläche bilden.

3. Schneidmesser nach einem oder mehreren der Ansprüche 1 und 2, **dadurch gekennzeichnet,** daß die Klingen (8) mit der Schneidebene einen Winkel von 10 - 22°, vorzugsweise 16°, einschließen.

4. Schneidmesser nach einem oder mehreren der Ansprüche 1 bis 3, **dadurch gekennzeichnet,** daß die Längsachsen der Klingen (8) einen spitzen Winkel zum jeweiligen Radius des Grundkörpers (6) einschließen.

5. Schneidmesser nach Anspruch 4, **dadurch gekennzeichnet,** daß der Winkel 9 - 12°, vorzugsweise 9°, beträgt.

6. Schneidmesser nach einem oder mehreren der Ansprüche 1 bis 5, **dadurch gekennzeichnet,** daß ca. 35 - 45, vorzugsweise 40 Klingen (8) auf den Umfang des Grundkörpers (6) verteilt sind.

7. Schneidmesser nach einem der Ansprüche 4 bis 6**, dadurch gekennzeichnet,** daß die Klingen (8) ca. 3 - 5 mm, vorzugsweise 4 mm, stark sind.

8. Schneidmesser nach einem oder mehreren der Ansprüche 4 bis 7, **dadurch gekennzeichnet,** daß die die Klingen (8) aufnehmenden länglichen Aussparungen (18) in bezug auf einen ihnen zugeordneten Radius um ca. 25 - 31, vorzugsweise 28 mm, parallel versetzt sind.

9. Schneidmesser nach einem oder mehreren der Ansprüche 1 bis 8, **dadurch gekennzeichnet,** daß die Klingen (8) in den länglichen Aussparungen (18) durch zwei Schraubbolzen (19, 20) gehalten sind.

## Claims

1. Cutting blade for rotary cutting apparatus for paper, especially individual multilayer paper products, with a round base member (6) with a support surface, which support surface is disposed conically with respect to a cutting plane perpendicular to the axis of rotation, and which carries blades or knives in longitudinal recesses (18) in the base member (6),
characterised in that the blades (8) are arranged on the rear surface (3) of the base member (6) opposite to the cutting plane, are displaceable within the recesses (18) in the direction of the cutting plane (4) to various cutting positions in which they can be retained, and comprise a particularly hard steel different from the base member (6).

2. Cutting blades as claimed in Claim 1, characterised in that the blades (8) are rectangular in plan view and form a toothed cutting surface.

3. Cutting blade as claimed in one or both of Claims 1 and 2, characterised in that the blades (8) make an angle of 10-22°, preferably 16°, with the cutting plane.

4. Cutting blade as claimed in one or more of Claims 1 to 3, characterised in that the long axis of the the blades (8) makes an acute angle with the corresponding radius of the base member (6).

5. Cutting blade as claimed in Claim 4, characterised in that the acute angle is 9-12°, preferably 9°.

6. Cutting blade as claimed in one or more of Claims 1 to 7, characterised in that approximately 35-45, preferably 40, blades (8) are distributed around the perimeter of the base member (6).

7. Cutting blade as claimed in one of Claims 4 to 6, characterised in that the blades (8) are approximately 3-5mm, preferably 4mm, thick.

8. Cutting blade as claimed in one or more of Claims 4 to 7, characterised in that the longitudinal recesses (18) which receive the blades (8) are aligned parallel to a radius and displaced therefrom by approximately 25-31mm, preferably 28mm.

9. Cutting blade as claimed in one or more of Claims 1 to 8, characterised in that the blades (8) are retained in the longitudinal recesses (18) by two threaded bolts (19,20).

## Revendications

1. Couteau à rogner pour des installations rotatives de coupage de papier, notamment de produits en papier multicouches déliassés, comportant un corps de base (6) rond, dont la surface portante inclinée par rapport au plan de coupe, lui-même perpendiculaire à l'axe de rotation, porte des lames ou des couteaux, qui sont placés dans des évidements longitudinaux (18) du corps de base (6), caractérisé en ce que les lames (8) sont mises en place sur la face arrière (3) du corps de base (6) opposée au plan de coupe, sont déplaçables dans les évidements (18) dans différentes positions de coupe en direction du plan de coupe (4) et blocables dans celles-ci et sont en acier particulièrement trempé différent de celui du corps de base (6).

2. Couteau à rogner selon la revendication 1, caractérisé en ce que, vues d'en haut, les lames (8) sont rectangulaires et constituent une surface de coupe dentée.

3. Couteau à rogner selon l'une et/ou l'autre des revendications 1 et 2, caractérisé en ce que les lames (8) forment avec le plan de coupe un angle de 10-22°, de 16° de préférence.

4. Couteau à rogner selon l'une ou plusieurs des revendications 1 à 3, caractérisé en ce que les axes longitudinaux des lames (8) forment un angle aigu avec le rayon respectif du corps de base (6).

5. Couteau à rogner selon la revendication 4, caractérisé en ce que l'angle va de 9 à 12°, s'élevant de préférence à 9°.

6. Couteau à rogner selon l'une ou plusieurs des revendications 1 à 5, caractérisé en ce que 35 à 45, de préférence 40, lames (8) sont réparties sur le pourtour du corps de base (6).

7. Couteau à rogner selon l'une des revendications 4 à 6, caractérisé en ce que les lames (8) ont une épaisseur d'environ 3-5 mm, de préférence de 4 mm.

8. Couteau à rogner selon l'une des revendications 4 à 7, caractérisé en ce que les évidements (18) longitudinaux logeant les lames (8) sont décalés parallèlement, par rapport à un rayon qui leur est associé d'environ 25-31, de préférence 28 mm.

9. Couteau à rogner selon l'une ou plusieurs des revendications 1 à 8, caractérisé en ce que les lames (8) sont maintenues dans les évidements longitudinaux (18) par des boulons filetés (19,20).
